# EUROPÄISCHE PATENTSCHRIFT

(11) **EP 0 854 786 B1**
(45) Veröffentlichungstag und Bekanntmachung des Hinweises auf die Patenterteilung: **02.02.2000**
(21) Anmeldenummer: 96929235.8
(22) Anmeldetag: 10.08.1996
(51) Int. Cl.: B41B 1/02

(54) **SETZVORRICHTUNG UND SETZLETTERN**
DEVICE AND LETTERS FOR TYPESETTING
DISPOSITIF D'IMPRESSION ET CARACTERES IMPRIMANTS

(43) Veröffentlichungstag der Anmeldung: 29.07.1998
(73) Patentinhaber: Leonhardt, Wolfgang, 73269 Hochdorf (DE)
(72) Erfinder: Leonhardt, Wolfgang, 73269 Hochdorf (DE)
(74) Vertreter: Fleck, Hermann-Josef, Dr.-Ing.
(86) Internationale Anmeldenummer: EP9603547
(87) Internationale Veröffentlichungsnummer: WO9806579

(56) Entgegenhaltungen:
- CH-A- 124 772
- DE-A- 2 340 088
- DE-A- 2 935 233
- DE-B- 1 154 126
- DE-C- 374 292
- US-A- 2 151 583
- US-A- 3 935 937
- US-A- 4 745 670

## Beschreibung

Die Erfindung bezieht sich auf eine Setzvorrichtung mit einem Setzrahmen und aus Kunststoff bestehenden Setzlettern.

Eine Setzvorrichtung dieser Art ist in der DE 29 35 233 A1 als bekannt ausgewiesen. Bei dieser bekannten Setzvorrichtung sind Setzlettern in Form von Kunststoffelementen vorgesehen, die vorderseitig Einsteckschlitze für Stempelaufsätze besitzen und die rückseitig über ein erhabenes, gummiertes Schriftbild sowie Einsteckhalterungen zur Befestigung in einer Druckform verfügen. Die Einsteckhalterungen sind dabei als einzelne Vorsprünge ausgebildet, mit denen die Setzlettern in kreuzförmige, senkrecht zur Oberfläche der Druckform ausgebildete Einsteckschlitze steckbar sind. Dadurch müssen alle Setzlettern mit ihren Steckhalterungen auf die Rastung der Einsteckschlitze abgestimmt sein, wodurch die Abstände der Lettern fest vorgegeben sind und nicht immer ein zusammenhängendes Druckbild gewährleistet ist.

In der DE-AS 11 54 126 ist ebenfalls die Herstellung von Setzlettern aus Kunststoff angegeben, wobei zu einer Setzvorrichtung keine Angaben gemacht sind.

Der Erfindung liegt die Aufgabe zugrunde, eine Setzvorrichtung mit stabilen, umweltfreundlichen und gesundheitlich unbedenklichen Setzlettern bereitzustellen, die stabil sind, wobei eine einfache Handhabung beim Setzen und ein ausgewogenes Druckbild ermöglicht werden.

Diese Aufgabe wird mit den in dem Anspruch 1 angegebenen Merkmalen gelöst.

Hiernach ist also vorgesehen, daß der Kunststoff der Setzlettern Polycarbonat ist. Dieser Kunststoff ist besonders stabil und formbeständig auf lange Sicht, leicht entsorgbar und gesundheitlich beispielsweise bei der Handhabung durch Kinder unbedenklich. Die Transparenz des Kunststoffs ermöglicht es, die Buchstaben auch ohne Spiegel von der Rückseite her zu erkennen. Die durchgehenden Nuten des Setzrahmens lassen ein einfaches Einschieben der Setzlettern von beiden Seiten zu, wobei die Setzlettern je nach Buchstabentyp eine fur das Druckbild optimale Breite aufweisen und einfach aneinandergereiht werden können. Mit dem abnehmbaren oder abschwenkbaren Halterahmen, bzw. den Halteplatten mit dem bzw. denen die stirnseitigen Ränder der Nuten begrenzt werden, wird ein Herausrutschen der Setzlettern aus den Nuten verhindert. Mit entsprechend angepaßten seitlichen Stücken kann gegebenenfalls ein Leerraum zwischen den Setzlettern und dem Rahmen aufgefüllt werden. Der Halterahmen kann mittels des mindestens einen Halteelements einfach und schnell umfangsseitig an dem Setzrahmen festgelegt werden, ohne daß das Halteelement auf der Unterseite stören würde.

Für eine eindeutige Ausrichtung der Buchstaben ohne Gefahr von Verdrehungen ist die Maßnahme vorteilhaft, daß die einzelnen Setzlettern jeweils an einer gleichen senkrecht zur Buchstabenebene liegenden Außenseite eine Ausnehmung zur Ausrichtung aufweisen.

Eine gute Stabilität bei relativ geringem Materialbedarf ergibt sich dadurch, daß sich senkrecht zur Buchstabenebene erstreckende Versteifungsrippen und/oder Stege vorgesehen sind. Hierdurch wird auch eine gute Formgebung und Formstabilität gewährleistet.

Zur einfachen Handhabung beim Zusammensetzen von Wörtern in der Setzvorrichtung ist es günstig, wenn die Setzlettern an ihrem von der Buchstabenebene abgekehrten Endbereich eine Schwalbenschwanzführung aufweisen, mit der sie in angepaßte trapezförmige Nuten des Setzrahmens einschiebbar sind. Hierdurch ergibt sich eine gute Verschiebbarkeit längs der Nuten bei gleichzeitig gutem Halt der Buchstaben senkrecht zur Ebene der Buchstaben, so daß auch eine gute Ebenheit der Druckfläche erzielt wird.

Für die Verschwenkbarkeit ist es günstig, wenn der Halterahmen an einer parallel zu der Längserstreckung der Nuten gerichteten Gelenkachse an einem Rand des Setzrahmens gelagert ist.

Eine vorteilhafte Ausgestaltung des Haltebügels ist derart, daß das als Haltebügel ausgebildete Halteelement an dem Halterahmen mittels einer Bügelachse angelenkt ist und einen Spannabschnitt aufweist, mit dem der Halterahmen in einer Vertiefung der entprechenden Umfangsseite festlegbar ist.

Einzelne Setzlettern können für vorhandene Setzrahmen nachgeliefert und bei entspechender Ausbildung ihres Fußteils auch auf vorhandene Setzrahmen abgestimmt werden.

Eine weitere vorteilhafte Ausgestaltung besteht darin, daß zwischen der Oberseite des Setzrahmens und der kurzen oberen Trapezseite der Nuten ein im Querschnitt rechteckförmiger Nutabschnitt ausgebildet ist, dessen lichte Weite gleich oder geringer ist als die Länge der oberen Trapezseite. Hierdurch wird eine erhöhte Stabilität der Führung der Setzlettern in den Nuten erreicht.

Ist vorgesehen, daß an dem Setzrahmen im Bereich der Gelenkachse Ausnehmungen zum Ausbilden von Gelenkstellen vorgesehen sind, so kann der Halterahmen mit einfachen Mitteln an dem Setzrahmen angelenkt werden.

Die Halteplatten können auf einfache Weise derart festgelegt werden, daß sie Zapfen aufweisen, mit denen sie in Aufnahmen an der entsprechenden Umfangsseite im Bereich der stirnseitigen Ränder der Nuten festlegbar sind.

Die Aufnahmen an dem Setzrahmen sind dabei gegenüber der Umfangsseite zurückgesetzt und wirken nicht störend.

Mit der Maßnahme, daß mehrere Setzrahmen an den Unmfangsseiten aufeinander abgestimmte Befestigungsstellen aufweisen, mittels derer sie zu einer größeren Einheit zusammensetzbar sind, wird erreicht, daß ein vergrößerter Setzrahmen z.B. in DIN A3 oder DIN A2 auf einfache Weise gebildet werden kann, wobei die elementaren Setzrahmen z.B DIN A4 Format haben.

Eine vergrößerte, z.B. plakative Schrift kann dadurch erzeugt werden, daß die Setzlettern seitlich über die Nuten hinausragende Abschnitte aufweisen, mit deren dem Setzrahmen zugekehrter Unterseite sie auf der Oberseite des Setzrahmens aufliegen. Dabei kann die Fläche des Setzrahmens optimal genutzt werden, wenn vorgesehen ist, daß die Setzlettern zweier Zeilen mit ihren hinausragenden Abschnitten aneinandergrenzen. Eine weitere Vergrößerung der Druckzeichen wird dadurch ermöglicht, daß die hinausragenden Abschnitte der Setzlettern mindestens eine benachbarte Nut mindestens teilweise überragen.

Die Erfindung wird nachfolgend anhand eines Ausführungsbeispiels unter Bezugnahme auf die Zeichnungen näher erläutert. Es zeigen:
- Fig. 1: verschiedene Ansichten eines Setzletters und einer Aufnahme eines Setzrahmens und
- Fig.2: einen Setzrahmen in Seitenansicht und Draufsicht.
- Fig.3: Einen Ausschnitt des Setzrahmens mit anderen Setzlettern,
- Fig.4: eine weitere Ausführungsform des Setzrahmens in Seitenansicht,
- Fig.5: den Setzrahmen gemäß Fig. 4 in Draufsicht,
- Fig.6A bis 6C: einen Ausschnitt des Setzrahmens in seitlicher Ansicht mit einer Halteplatte bzw. eine Halteplatte in seitlicher Ansicht und in Draufsicht und
- Fig.7: den Setzrahmen gemäß Fig.4 und 5 von der oberen Stirnseiten her.

Die Fig. 1 zeigt in der linken Spalte einen transparenten Setzletter 1 in Unteransicht, Seitenansicht und Draufsicht. Auf der rechten Seite ist der entsprechende Setzletter 1 in perspektivischer Darstellung gezeigt. Im Inneren zeigt der Setzletter 1 senkrecht zur Buchstabenfläche verlaufende Aussparungen 8 in vier Quadranten der rechteckigen Querschnittsform. Die Aussparungen 8 sind von Versteifungsrippen 2 und zwischen diesen verlaufenden Stegen 3 umgeben, so daß sich einerseits ein geringer Materialbedarf und andererseits eine gute Stabilität ergibt. Die Aussparungen 8 haben den Vorteil, daß sie auf der Rückseite der Buchstaben Öffnungen bilden, durch die die Buchstaben in der normalen Schreibausrichtung ohne Zuhilfenahme eines Spiegels erkennbar sind. Das verbleibende Material auf der Vorderseite der Setzlettern 1 ist relativ dünn. In dem von den Buchstaben abgewandten Endbereich besitzen die Setzlettern seitliche Schwalbenschwanzführungen 5, mit denen sie in einer entsprechenden Aufnahme bzw. Nut 6.1 eines Setzrahmens 6 verschieblich aufnehmbar sind. Weiterhin ist an einer Seitenwand senkrecht zur Buchstabenebene eine Ausnehmung in Form einer Längsnut 4 vorgesehen, die bei allen Setzlettern auf der gleichen Seite ausgebildet ist, so daß die Buchstaben ohne Schwierigkeiten stets richtig ausgerichtet zusammengesetzt werden. In der zweiten Spalte ist ein Setzletter ohne Schwalbenschwanzführung, aber bei sonst gleicher Ausbildung wie in der linken Spalte gezeigt.

Die gezeigten Setzlettern bestehen aus Kunststoff, und zwar z.B. vorteilhafterweise aus Polycarbonat. das gesundheitlich ungefährlich ist und daher auch bei Kindern verwendbar ist. Diese Kunststoffe haben hohe mechanische Festigkeit und gute Alterungs- und Wärmebeständigkeit.

In Fig.1, rechte Spalte unten, ist ein Ausschnitt des bereits erwähnten Setzrahmens 6 mit einer an die Schwalbenschwanzführung 5 angepaßten trapezförmigen Nut 6.1 gezeigt. Der Setzrahmen 6 ist in Fig.2 in der oberen Darstellung in Seitenansicht und in der unteren Darstellung in Draufsicht gezeigt. Die trapezförmigen Nuten 6.1 sind vorzugsweise auf beiden Stirnseiten offen, so daß bei falsch eingesetzten Setzlettern 1 diese leicht von der günstigsten Seite her richtig eingesetzt oder herausgenommen werden können. Um den Setzrahmen 6 herum ist ein Halterahmen 7 vorgesehen, der vorliegend schwenkbar an einer parallel zu den Nuten 6.1 verlaufenden, in der Fig. an dem linken Rand des Setzrahmens 6 befindlichen Gelenkachse 7.2 gelagert ist. Auf dem gegenüberliegenden Rand des Setzrahmens ist ein um eine Bügelachse 7.11 schwenkbar gelagerter Haltebügel 7.1 vorgesehen, der an seinem in der eingeschwenkten Stellung unteren Bereich mittels eines elastischen Spannabschnittes 7.12 an der Unterseite des Setzrahmens 6 oder in einer dort vorgesehenen Aussparung festgelegt wird. Der Halterahmen 7 begrenzt die Nuten 6.1 im heruntergeschwenkten Zustand auf beiden Seiten, so daß die Setzlettern 1 in den Nuten 6.1 sicher gehalten sind. Zum Auffüllen nicht vollständig besetzter Nuten 6.1 können entsprechende Paßstücke neben den Setzlettern 1 eingesetzt werden, so daß diese nicht verschoben werden können.

Die Setzlettern können je nach Breite der Buchstaben, wie z.B. W oder I, unterschiedliche Breiten aufweisen, so daß sich von Buchstabe zu Buchstabe keine unterschiedlichen Abstände ergeben und das Druckbild einheitlich ist. Mit den Setzlettern lassen sich Druckbuchstaben in verschiedenen gängigen Schriftarten und Größen von z.B. 12 bis 36 Punkt herstellen.

In der Fig. 3 ist ein Ausschnitt einer Seitenansicht auf die Stirnseiten der Nuten 6.1' wiedergegeben, deren unterer Teil trapezförmig und deren oberer, der Oberseite des Setzrahmens zugewandter Teil im Querschnitt rechteckförmig ausgebildet ist. Durch diese Form ergibt sich eine verstärkte seitliche Abstützung der Setzlettern 1 bzw. 1'. Beispielsweise sind die Setzlettern 1' im oberen Bereich T-förmig ausgebildet und überragen den Rand der Nut soweit, daß die beiden benachbarten Nuten 6.1' bis zur Hälfte abgedeckt werden. An den seitlichen Rand der Setzlettern 1' grenzt ein weiterer Setzletter 1', der unter Freilassen der teilweise überdeckten Nut 6.1' in die nachfolgende Nut eingesetzt ist. Die Setzlettern stützen sich mit der Unterseite des T-förmigen Abschnitts auf der Oberseite des Setzrahmens 6 ab, so daß auch dadurch eine erhöhte Stabilität beim Drucken erzielt wird. Mit diesen Maßnahmen ist eine große, plakative Schrift erzielbar.

Eine Gesamtansicht der in Fig. 3 gezeigten Ausführungsform des Setzrahmens ist in der Fig. 4 in Seitenansicht, in Fig. 5 in Draufsicht und in Fig. 7 von der oberen Umfangsseite aus gezeigt. An den Umfangsseiten sind Befestigungsstellen 10 in Form von Bohrungen vorgesehen, in die Befestigungszapfen eingesetzt werden können. Auf diese Weise können an jeder Umfangsseite Setzrahmen 6 mit entsprechenden Befestigungsstellen 10 angesetzt werden, so daß sich beispielsweise von einem DIN A4-Format ausgehend auf einfache Weise ein DIN A3-Format und weiter ein DIN A2-Format usw. bilden läßt.

Die in den Figuren 3, 4, 5 und 7 gezeigte Ausführungsform des Setzrahmens 6 besitzt im Bereich der Schwenkachse des Halterahmens 7 seitliche Ausnehmungen 6.3, an denen ungehindert ein Verschwenkmechanismus für den Halterahmen 7 untergebracht werden kann. Der Haltebügel 7.1 greift in eine Vertiefung 6.2 in der oberen Umfangsseite des Setzrahmens 6 ein, so daß die untere Bügelseite von der Unterseite des Setzrahmens 6 beabstandet ist und die Aufstellung nicht behindert. Alternativ könnte der Setzrahmen 6 auch mit Füßen versehen werden, und der Haltebügel 7.1 könnte wie bei dem vorangegangenen Ausführungsbeispiel unter die Unterseite des Setzrahmens greifen, ohne daß er die Auflage stört.

Wie die Figuren 6A bis 6C zeigen, können in Aufnahmen 6.4 im Bereich der Stirnseite der Nuten 6.1' Halteplatten 9 mittels Zapfen 9.1 festgelegt werden, durch die ähnlich wie durch den Halterahmen 7, die Setzlettern 1 bzw. 1' in den Nuten 6.1 bzw. 6.1' gesichtert werden. Derartige Halteplatten 9 können problemlos an den freien Umfangsseiten auch dann verwendet werden, wenn mehrere elementare Setzrahmen 6 zu einem größeren Setzrahmen erweitert werden.

## Patentansprüche

1. Setzvorrichtung mit einem Setzrahmen (6) und aus Kunststoff bestehenden Setzlettern (1,1'),
dadurch gekennzeichnet,
daß der Kunststoff Polycarbonat ist,
daß der Setzrahmen (6) über seine Breite durchgehende Nuten (6.1,6.1') aufweist, in die die Setzlettern (1, 1') einsetzbar sind,
daß der Setzrahmen (6) einen abnehmbaren oder abschwenkbaren Halterahmen (7) oder Halteplatten (9) aufweist, mit dem bzw. denen die stirnseitigen Ränder der Nuten (6.1,6.1') begrenzt werden,
daß der Halterahmen (7) mittels mindestens eines Halteelements (7.1) an mindestens einer Umfangsseite des Setzrahmens (6) beabstandet von dessen Unterseite oder mit dieser abschließend festlegbar ist, und
daß die Setzlettern (1,1') in Abhängigkeit von den Buchstaben unterschiedlich breit sind.

2. Setzvorrichtung nach Anspruch 1,
dadurch gekennzeichnet,
daß die einzelnen Setzlettern (1,1') jeweils an einer gleichen senkrecht zur Buchstabenebene liegenden Außenseite eine Ausnehmung (4) zur Ausrichtung aufweisen.

3. Setzvorrichtung nach einem der vorhergehenden Ansprüche,
dadurch gekennzeichnet,
daß sich senkrecht zur Buchstabenebene erstreckende Versteifungsrippen (2) und/oder Stege (3) vorgesehen sind.

4. Setzvorrichtung nach einem der vorhergehenden Ansprüche,
dadurch gekennzeichnet,
daß die Setzlettern (1,1') an ihrem von der Buchstabenebene abgekehrten Endbereich eine Schwalbenschwanzführung (5) aufweisen, mit der sie in angepaßte, im Querschnitt trapezförmige Nuten (6.1, 6.1') des Setzrahmens (6) einschiebbar sind.

5. Setzvorrichtung nach Anspruch 4,
dadurch gekennzeichnet,
daß zwischen der Oberseite des Setzrahmens (6) und der kurzen oberen Trapezseite der Nuten (6.1') ein im Querschnitt rechteckförmiger Nutabschnitt ausgebildet ist, dessen lichte Weite geringer oder gleich ist wie die Länge der oberen Trapezseite.

6. Setzvorrichtung nach einem der vorhergehenden Ansprüche,
dadurch gekennzeichnet,
daß der Halterahmen (7) an einer parallel zu der Längserstreckung der Nuten (6.1,6.1') gerichteten Gelenkachse (7.2) an einem Rand des Setzrahmens (6) gelagert ist.

7. Setzvorrichtung nach einem der vorhergehenden Ansprüche,
dadurch gekennzeichnet,
daß das als Haltebügel (7.1) ausgebildete Halteelement an dem Halterahmen (7) mittels einer Bügelachse (7.11) angelenkt ist und einen Spannabschnitt (7.12) aufweist, mit dem der Halterahmen (7) in einer Vertiefung (6.2) der entsprechenden Umfangsseite festlegbar ist.

8. Setzvorrichtung nach Anspruch 5 oder 6,
dadurch gekennzeichnet,
daß an dem Setzrahmen (6) im Bereich der Gelenkachse (7.2) Ausnehmungen (6.3) zum Ausbilden von Gelenkstellen vorgesehen sind.

9. Setzvorrichtung nach einem der Ansprüche 1 bis 5,
dadurch gekennzeichnet,
daß die Halteplatten (9) Zapfen (9.1) aufweisen, mit denen sie in Aufnahmen (6.4) an der entsprechenden Umfangsseite im Bereich der stirnseitigen Ränder der Nuten (6.1,6.1') festlegbar sind.

10. Setzvorrichtung nach einem der vorhergehenden Ansprüche,
dadurch gekennzeichnet,
daß mehrere Setzrahmen (6) an den Umfangsseiten aufeinander abgestimmte Befestigungsstellen (10) aufweisen, mittels derer sie zu einer größeren Einheit zusammensetzbar sind.

11. Setzvorrichtung nach einem der vorhergehenden Ansprüche,
dadurch gekennzeichnet,
daß die Setzlettern (1') seitlich über die Nuten (6.1, 6.1') hinausragende Abschnitte aufweisen, mit deren dem Setzrahmen (6) zugekehrten Unterseite sie auf der Oberseite des Setzrahmens (6) aufliegen.

12. Setzvorrichtung nach Anspruch 11,
dadurch gekennzeichnet,
daß die Setzlettern (1') zweier Zeilen mit ihren hinausragenden Abschnitten aneinandergrenzen.

13. Setzvorrichtung nach Anspruch 11 oder 12,
dadurch gekennzeichnet,
daß die hinausragenden Abschnitte der Setzlettern (1') mindestens eine benachbarte Nut (6.1, 6.1') mindestens teilweise überragen.

## Claims

1. Typesetting apparatus, having a typesetting frame (6) and typesetting characters (1, 1') formed from plastics material, characterised
in that the plastics material is polycarbonate,
in that the typesetting frame (6) has, over its width, through-grooves (6.1, 6.1'), in which the typesetting characters (1, 1') are insertable,
in that the typesetting frame (6) has a retaining frame (7), which is removable or can be pivoted-away, or retaining plates (9), by means of which frame or plates the front edges of the grooves (6.1, 6.1') are defined,
in that the retaining frame (7) is securable by means of at least one retaining member (7.1) on at least one peripheral side of the typesetting frame (6) so as to be spaced from the underside thereof or so as to terminate with said underside,
and in that the typesetting characters (1, 1') have different widths in dependence on the letters.

2. Typesetting apparatus according to claim 1, characterised in that the individual typesetting characters (1, 1') each have a recess (4) for alignment purposes on a respective identical outer surface extending perpendicularly relative to the letter plane.

3. Typesetting apparatus according to one of the preceding claims, characterised in that reinforcing ribs (2) and/or webs (3) are provided and extend perpendicularly relative to the letter plane.

4. Typesetting apparatus according to one of the preceding claims, characterised in that the typesetting characters (1, 1') have a dovetail guide (5) at their end region remote from the letter plane, by means of which guide said characters are insertable into adapted grooves (6.1, 6.1') of the typesetting frame (6) which have a trapezoidal cross-section.

5. Typesetting apparatus according to claim 4, characterised in that a groove portion, which has a rectangular cross-section, is provided between the upper side of the typesetting frame (6) and the short upper trapezoidal side of the grooves (6.1'), the inside width of said portion being shorter than or identical to the length of the upper trapezoidal side.

6. Typesetting apparatus according to one of the preceding claims, characterised in that the retaining frame (7) is mounted on a pivotal spindle (7.2), which is orientated parallel to the longitudinal extension of the grooves (6.1, 6.1'), on an edge of the typesetting frame (6).

7. Typesetting apparatus according to one of the preceding claims, characterised in that the retaining member, which is configured as retaining clamp (7.1), is pivotally mounted on the retaining frame (7) by means of a clamp spindle (7.11) and has a clamping portion (7.12), by means of which the retaining frame (7) is securable in an indentation (6.2) in the corresponding peripheral side.

8. Typesetting apparatus according to claim 5 or 6, characterised in that recesses (6.3) are provided on the typesetting frame (6) in the region of the pivotal spindle (7.2) to form pivot points.

9. Typesetting apparatus according to one of claims 1 to 5, characterised in that the retaining plates (9) have pins (9.1), by means of which said plates are securable in receivers (6.4) on the corresponding peripheral side in the front edges of the grooves (6.1, 6.1').

10. Typesetting apparatus according to one of the preceding claims, characterised in that a plurality of typesetting frames (6) have, on the peripheral sides, securing points (10) which are adapted to one another, and by means of which points said frames can be combined to form a larger unit.

11. Typesetting apparatus according to one of the preceding claims, characterised in that the typesetting characters (1') have portions which protrude laterally beyond the grooves (6.1, 6.1'), and by means of the underside of which portions, which faces the typesetting frame (6), said characters lie on the upper side of the typesetting frame (6).

12. Typesetting apparatus according to claim 11, characterised in that the typesetting characters (1') of two lines abut against one another with their protruding portions.

13. Typesetting apparatus according to claim 11 or 12, characterised in that the protruding portions of the typesetting characters (1') protrude, at least partially, beyond at least one adjacent groove (6.1, 6.1').

## Revendications

1. Dispositif de composition avec une galée (6) et avec des poinçons d'impression en matière plastique,
caractérisé
en ce que la matière plastique est du polycarbonate,
en ce que la galée (6) présente sur sa largeur des rainures continues (6,1, 6,1') dans lesquelles peuvent être placés les poinçons d'impression (1, 1').
en ce que la galée (6) présente un cadre de fixation (7) amovible ou pivotant ou des plaques de fixation (9), par lequel ou par lesquelles les bords côté frontal des rainures (6.1, 6.1') sont bornés,
en ce que le cadre de fixation (7) peut au moyen d'au moins un élément de fixation (7.1) être fixé à au moins un côté périphérique de la galée (6) à distance de la face inférieure de celle-ci ou à fleur de celle-ci, et
en ce que les poinçons d'impression (1, 1') ont des largeurs variables en fonction des caractères.

2. Dispositif de composition suivant la revendication 1,
caractérisé en ce que les différents poinçons d'impression présentent chacun, sur un même côté extérieur perpendiculaire au plan des caractères, un évidement (4) aux fins de l'alignement.

3. Dispositif de composition suivant l'une quelconque des revendications précédentes,
caractérisé en ce que sont prévues des ailes de renforcement (2) et ou des nervures (3) perpendiculairement au plan des caractères.

4. Dispositif de composition suivant l'une quelconque des revendications précédentes,
caractérisé en ce que sur leur zone terminale opposée au plan des caractères, les poinçons d'impression (1, 1') présentent un guidage en queue d'aronde (5), par lequel ils peuvent être engagés dans des rainures trapézoïdales (6.1, 6.1') à section transversale correspondante de la galée.

5. Dispositif de composition suivant la revendication 4,
caractérisé
en ce qu'entre la face supérieure de la galée (6) et le côté supérieur trapézoïdal des rainures (6. 1') est formé un tronçon de rainure à section rectangulaire, dont la largeur globale est inférieure ou égale à la longueur du côté trapézoïdal supérieur.

6. Dispositif de composition suivant l'une quelconque des revendications précédentes,
caractérisé en ce que le cadre de fixation (7) est monté sur un axe d'articulation (7.2) orienté parallèlement à l'orientation en longueur des rainures (6,1, 6.1') sur un bord de la galée (6).

7. Dispositif de composition suivant l'une quelconque des revendications précédentes,
caractérisé en ce que l'élément de fixation en forme d'étrier de fixation (7.1) est articulé sur le cadre de fixation (7) au moyen d'un axe d'étrier (7,11) et présente un tronçon de serrage (7.12) par lequel le cadre de fixation (7) peut être bloqué dans un renfoncement (6.2) du côté périphérique correspondant.

8. Dispositif de composition suivant l'une quelconque des revendications de 1 à 5,
caractérisé que dans la région de l'axe d'articulation (7.2), des évidements (6.3) pour la formation de points d'articulation sont prévus dans la galée.

9. Dispositif de composition suivant l'une quelconque des revendications de 1 à 5,
caractérisé que les plaques de fixation (9) présentent des tourillons (9.1) par lesquels elles peuvent être fixéss dans des évidements (6.4) sur le côté périphérique correspondant dans la région des bords frontaux des rainures (6,1, 6.1').

10. Dispositif de composition suivant l'une quelconque des revendications précédentes,
caractérisé en ce que plusieurs galées (6) présentent sur leurs côtés périphériques des points de fixation (10) harmonisés, au moyen desquels elles peuvent être réunies pour constituer une unité plus grande.

11. Dispositif de composition suivant l'une quelconque des revendications précédentes,
caractérisé
en ce que les poinçons d'impression (1') présentent des tronçons faisant protubérance latéralement sur les rainures (6.1. 6,1'), dont les faces inférieures orientées vers la galée (6) sont posées sur la face supérieure de la galée (6).

12. Dispositif de composition suivant la revendication 11,
caractérisé
en ce que les poinçons d'impression de deux lignes butent les unes contre les autres par leurs tronçons en protubérance.

13. Dispositif de composition suivant la revendication 11 ou 12,
caractérisé
en ce que les tronçons en protubérance des poinçons d'impression (1') font au moins partiellement saillie sur au moins une rainure voisine (6.1, 6.1')
